# DEMANDE DE BREVET EUROPEEN

(11) **EP 0 441 711 A1**
(43) Date de publication de la demande: **14.08.1991**
(21) Numéro de dépôt: 91400312.4
(22) Date de dépôt: 08.02.1991
(51) Int. Cl.: A41D 13/00, A41D 13/12

(54) **Equipements vestimentaires, notamment pour salles propres**

(30) Priorité: 09.02.1990 FR 9001546
(71) Demandeur: SOCIETE DE NETTOYAGE ET DE DESINFECTION D'IVRY ( S.N.D.I.) Société Anonyme, F-75016 Paris (FR)
(72) Inventeur: Behar, Jean-Claude, F-78110 Le Vesinet (FR)
(74) Mandataire: Leszczynski, André

(57) **Abrégé**

L'invention est relative à une pièce tubulaire d'un élément d'équipement vestimentaire, notamment pour salle propre formé d'un tissu comportant des fils continus conducteurs et une partie d'extrémité resserrée pour assurer la continuité avec un autre élément d'équipement vestimentaire, ladite partie d'extrémité resserrée comprenant des éléments conducteurs.

Ladite partie d'extrémité 17 est une bordure tricotée élastique de type bord-côtes et comporte au moins une zone 9 comprenant au moins un fil conducteur continu 8 s'étendant sur toute sa longueur, et réalisée en une bande du même tissu que celui qui constitue la pièce tubulaire 2 et d'un seul tenant avec elle.

## Description

L'invention se rapporte principalement aux équipements vestimentaires destinés au personnel travaillant dans des ambiances à atmosphère contrôlée et/ou dans des ambiances normales dans lesquelles sont élaborés des produits sensibles aux risques liés à la contamination particulaire et/ou à la bio-contamination et à l'électricité statique.

Ces équipements sont réalisés selon des modèles et dans des tissus spécialement adaptés aux besoins spécifiques des utilisateurs et aux impératifs de qualité et de fiabilité de leur production.

Les tissus sont constitués de filaments continus en matière synthétique (généralement en polyester) afin de ne pas être générateurs de fibres ou de particules. Ces filaments sont tissés de manière à constituer un filtre retenant les particules émises par le porteur de cet équipement.

ces tissus sont isolants (résistance > 10¹² Ω/carré) et hydrophobes. Ils n'ont donc pas de propriétés dissipatives ou conductrices et sont générateurs d'électricité statique, risque aggravé par la faible hygrométrie des ambiances dans lesquelles sont élaborés des produits sensibles à l'humidité.

Il convient donc de réduire ce risque et de rendre à ces tissus une conductibilité optimale, soit par des traitements de surface qui réduisent la résistance de surface mais qui ont l'inconvénient de ne pas être permanents, soit par l'adjonction dans le tissage, en chaîne ou et en chaîne et en trame, de fils continus conducteurs qui réduisent à la fois la résistance de surface et la résistance transversale. Ces fils conducteurs sont généralement métalliques ou en carbone.

Cependant, la tenue réalisée dans ces tissus constitue un ensemble composé d'éléments séparés - combinaison avec cagoule attenante, surchausses et gants, par exemple -.

Chacun de ces éléments est une "source" d'électricité statique à risque relatif, le risque majeur se situant au niveau de la face avant du buste, des manches et de l'extrémité des gants.

La simple superposition de ces éléments et/ou l'assemblage par couture de bord-côtes tubulaires extensibles isolants en partie basse des manches et des jambes de la combinaison, en partie haute des gants et des surchausses, afin d'éviter la contamination particulaire par effet de soufflage au niveau du sol et du plan de travail, ont pour conséquence une conductibilité aléatoire ou nulle de l'ensemble pouvant provoquer des nuisances et des risques graves, à la fois pour les produits fabriqués et pour le porteur de cette tenue.

Dans ces conditions, il y a en effet impossibilité de relier efficacement ce dernier à la terre par l'intermédiaire de bracelets conducteurs placés autour de ses poignets et des semelles conductrices de ses surchausses.

On connait déjà des vêtements protecteurs comportant des moyens permettant de réaliser une conduction électrique jusqu'à des parties resserrées d'un vêtement pour évacuer des charges électrostatiques. Ainsi par exemple EP-A-0157140 décrit des vêtements comportant des parties d'extrémité réalisées en un matériau stratifié élastomère à base de PTFE qui peut comprendre des tissus conducteurs, des adhésifs conducteurs, ou être traité par des agents antistatiques.

Ces vêtements connus nécessitent pour leur fabrication des matériaux coûteux pour la réalisation des parties d'extrémité resserrées FR-A-1323517 décrit un vêtement comportant des pièces rapportées conductrices dont certaines sont disposées au niveau des poignets. Ces pièces rapportées sont réalisées à l'intérieur du vêtement, nécessitent des étapes de fabrication séparées et ne permettent pas de liaison électrique avec des bracelets conducteurs au niveau des poignets.

La présente invention se propose de fournir une pièce tubulaire d'un vêtement protecteur simple et économique à fabriquer n'utilisant que le tissu conducteur du vêtement lui-même et un tricot bord-côtes conventionnel.

La présente invention a pour objet une pièce tubulaire d'un élément d'équipement vestimentaire, notamment pour salle propre formé d'un tissu comportant des fils continus conducteurs et une partie d'extrémité resserrée pour assurer la continuité avec un autre élément d'équipement vestimentaire, ladite partie d'extrémité resserrée comprenant des éléments conducteurs, caractérisée par le fait que ladite partie d'extrémité est une bordure tricotée élastique de type bord-côtes et comporte au moins une zone comprenant au moins un fil conducteur continu s'étendant sur toute sa longueur, et réalisée en une bande du même tissu que celui qui constitue la pièce tubulaire et d'un seul tenant avec elle.

Dans une forme de réalisation préférée le ou les fils conducteurs continus comportent des filaments de carbone, en particulier des filaments de carbone continus et la pièce tubulaire est réalisée dans un tissu comprenant principalement des filaments isolants en matières naturelles ou synthétiques.

La présente invention a aussi pour objet un élément d'équipement vestimentaire notamment pour salles propres, caractérisé par le fait qu'il comporte au moins une pièce tubulaire selon la présente invention. Dans un mode de réalisation particulier, l'élément d'équipement est un vêtement tel qu'une combinaison comportant quatre pièces tubulaires selon la présente invention formant respectivement les manches et les jambes.

Selon un autre mode de réalisation, l'élément d'équipement est une botte, un gant ou un protège-chaussures, notamment pour salle propre, comportant une partie tubulaire telle que définie ci-dessus.

La présente invention sera mieux comprise au moyen de la description ci-après, et du dessin annexé, donnés comme des exemples non limitatifs.

Sur le dessin :
- la figure 1 représente une combinaison pour salle propre ;
- la figure 2 représente une pièce tubulaire formant manche ou jambe de type connu ;
- la figure 3 représente une pièce tubulaire selon la présente invention ;
- la figure 4 représente un gant selon la présente invention;
- la figure 5 représente une botte ou un protège-chaussure selon la présente invention.

Sur les figures 1 à 5, on a utilisé les mêmes références pour désigner les mêmes éléments.

Sur la figure 1, on peut voir une combinaison 1 pour salle propre. La combinaison 1 recouvre le corps de l'opérateur.

Elle peut être complétée par un masque (non représenté sur la figure).

La combinaison 1 est complétée par des gants 6 et des bottes ou des protège-chaussures 5. Les protège-chaussures 5 et les gants 6 sont soumis à une usure beaucoup plus importante. Ainsi, ils nécessitent des changements beaucoup plus fréquents. Les gants 6 et les protège-chaussures 5 sont donc séparables de la combinaison 1. Toutefois, pour minimiser la contamination de la salle propre par l'opérateur, il est impératif que le raccordement des gants 6 et des bottes ou des protège-chaussures 5 aux manches et jambes 2 de la combinaison 1 soit étanche aux poussières.

Les extrémités des manches et jambes 2 sont munies de parties resserrées 7 pour assurer la continuité avec les gants 6 et respectivement avec les bottes ou protège-chaussures 5.

Les parties d'extrémité resserrées pour assurer la continuité comportent avantageusement des bordures tricotées élastiques du type bord-côtes.

Les bord-côtes de type connu sont isolants. Ils ne permettent pas une élimination efficace de l'électricité statique. La perte d'efficacité de l'élimination de l'électricité statique est aggravée dans le cas d'opérateurs portant des bracelets mis à la masse (non représentés sur la figure).

Selon la présente invention, on assure la continuité électrique y compris au niveau des parties d'extrémité resserrées pour assurer la continuité avec un autre vêtement, par exemple un gant 6 ou un protège-chaussures 5.

Sur la figure 2, on peut voir une pièce tubulaire formant une manche ou jambe 2 d'un vêtement pour salle propre de type connu. La pièce tubulaire 2 comporte des fils conducteurs 8 destinés à l'élimination de l'électricité statique. Elle est terminée par un bord-côtes élastique 7 assurant un bon serrage au niveau des poignets ou des chevilles. Le bord-côtes 7 de type connu est isolant électriquement.

Sur la figure 3, on peut voir une pièce tubulaire formant manche ou jambe selon la présente invention. Comme dans le cas de la pièce 2 de la figure 2 de type connu, la manche 2 selon la présente invention comporte des fils conducteurs 8 pour l'élimination de l'électricité statique. Avantageusement, les fils 8 sont des fils continus. Les fils 8 sont par exemple métalliques, par exemple réalisés en acier inoxydable ou encore des fils continus en fibres de carbone.

Selon la présente invention au moins un des fils 8 se prolonge jusqu'à l'extrémité de la partie d'extrémité resserrée 17 de la pièce tubulaire 2. A cet effet, le bord-côtes est interrompu et/ou recouvert par une bande 9 du tissu constituant la manche 2. Il est impératif que dans cette bande de tissu soit compris au moins un fil 8. Dans l'exemple illustré à la figure 3, le bord-côtes est interrompu à deux endroits par deux bandes de tissu 9 diamètralement opposées.

La présente invention n'est pas limitée à l'utilisation de fils conducteurs 8, l'utilisation d'autres éléments conducteurs, par exemple de bandes conductrices ne sort pas du cadre de la présente invention.

La présente invention n'est pas limitée à la réalisation de la partie d'extrémité resserrée 17 pour assurer la continuité avec un autre vêtement au niveau des manches ou jambes 2 d'un vêtement.

Des parties d'extrémité resserrées 17 disposées sur un gant 6 comme illustré sur la figure 4 ou sur une botte ou un protège-chaussures 5 comme illustré sur la figure 5 sont également prévues dans le cadre de la présente invention.

Bien que l'invention ait été décrite en liaison avec des modes de réalisation particuliers, il est bien évident qu'elle n'y est nullement limitée et qu'on peut lui apporter de nombreuses variantes et modifications sans pour autant sortir ni de son cadre ni de son esprit.

## Revendications

**1 -** Pièce tubulaire d'un élément d'équipement vestimentaire, notamment pour salle propre formé d'un tissu comportant des fils continus conducteurs et une partie d'extrémité resserrée pour assurer la continuité avec un autre élément d'équipement vestimentaire, ladite partie d'extrémité resserrée comprenant des éléments conducteurs, caractérisée par le fait que ladite partie d'extrémité (17) est une bordure tricotée élastique de type bord-côtes et comporte au moins une zone (9) comprenant au moins un fil conducteur continu (8) s'étendant sur toute sa longueur, et réalisée en une bande du même tissu que celui qui constitue la pièce tubulaire (2) et d'un seul tenant avec elle.

**2 -** Pièce tubulaire selon la revendication 1, caractérisée par le fait que le ou les fils conducteurs (8) comportent des filaments de carbone.

**3 -** Pièce tubulaire selon la revendication 2, caractérisée par le fait que les filaments de carbone sont des filaments de carbone continus.

**4 -** Pièce tubulaire selon l'une quelconque des revendications précédentes, caractérisée par le fait qu'elle est réalisée dans un tissu comprenant principalement des fibres continues de polyester.

**5 -** Elément d'équipement vestimentaire, notamment pour salle propre, caractérisé par le fait qu'il comporte au moins une pièce tubulaire selon l'une quelconque des revendications 1 à 4.

**6 -** Elément d'équipement vestimentaire selon la revendication 5, caractérisé par le fait qu'il est une combinaison comportant quatre pièces tubulaires selon l'une quelconque des revendications 1 à 4 formant respectivement les manches et jambes de ladite combinaison.

**7 -** Elément d'équipement vestimentaire selon la revendication 5, caractérisé par le fait qu'il est une botte ou un protège-chaussures et comporte une pièce tubulaire selon l'une quelconque des revendications 1 à 4.

**8 -** Elément d'équipement vestimentaire selon la revendication 5, caractérisé par le fait qu'il est un gant et comporte une pièce tubulaire selon l'une quelconque des revendications 1 à 4.
